# FASCICULE DE BREVET EUROPEEN

(11) **EP 4 420 998 B1**
(45) Date de publication et mention de la délivrance du brevet: **10.12.2025**
(21) Numéro de dépôt: 23305224.0
(22) Date de dépôt: 21.02.2023
(51) Int. Cl.: B65D 71/40, B65D 5/74, B65D 5/06

(54) **PROCEDE DE CONDITIONNEMENT D'EMBALLAGES PARALLELEPIPEDIQUES ET ENSEMBLE D'EMBALLAGES CONDITIONNES SELON LE PROCEDE**
VERFAHREN ZUM VERPACKEN QUADERFÖRMIGER VERPACKUNGEN UND NACH DEM VERFAHREN KONDITIONIERTE VERPACKUNGSANORDNUNG
METHOD FOR PACKAGING PARALLELEPIPED PACKAGES AND PACKAGE ASSEMBLY PACKAGED ACCORDING TO THE METHOD

(43) Date de publication de la demande: 28.08.2024
(73) Titulaire: Smurfit Westrock France, 94160 St Mande (FR)
(72) Inventeur: PETITJEAN, Jérôme, 71350 PALLEAU (FR); L'HERRON, Anne-Sophie, 21560 Arc sur Tille (FR)
(74) Mandataire: Fédit-Loriot

(56) Documents cités:
- WO-A1-2014/014738
- DE-A1- 19 743 565
- GB-A- 542 768
- US-A- 2 514 858
- US-B1- 6 341 692

## Description

La présente invention se rapporte à un procédé de conditionnement d'emballages parallélépipédiques et à un ensemble d'emballages conditionnés conformément auxdits procédés.

Un domaine d'application envisagé est notamment, celui du conditionnement des emballages alimentaires communément dénommés : « briques ».

Des procédés de conditionnement d'emballages parallélépipédiques connus, par exemple pour conditionner les briques de lait, font usuellement appel à des films plastiques.

Ainsi, les briques de lait présentent une face supérieure rectangulaire et, d'une part deux premières faces adjacentes opposées d'une petite largeur, et d'autre part deux secondes faces adjacentes opposées d'une grande largeur. Les premières et secondes faces adjacentes respectivement opposées rejoignent une face inférieure. Aussi, par construction, les briques de lait sont réalisées à partir de manches cylindriques en matériaux cartonnés multicouches. Ces manches, garnies de lait par exemple, sont soudées de proche en proche selon des bandes de soudure transversales, puis découpées pour former des briques. Conséquemment, les briques comprennent quatre coins collés dont deux prolongent la face supérieure et sont respectivement rabattus à plat contre les deux premières faces adjacentes opposées de petite largeur. Les deux autres coins collés opposés prolongent les deux premières faces adjacentes opposées de petite largeur et sont rabattus contre la face inférieure. Cette face inférieure constitue alors une face d'appui de la brique. Par ailleurs, l'un des deux coins collés rabattus à plat contre l'une des deux premières faces adjacentes peut être sécable pour constituer un bec verseur.

Selon d'autres modes de mise en œuvre, un bouchon est aménagé dans la face supérieure.

Aussi, de telles briques sont généralement conditionnées par six.

On forme alors deux rangées de trois briques, où leurs premières faces adjacentes de petite largeur sont respectivement en applique les unes contre les autres. Les deux rangées sont alors réunies l'une contre de façon que les secondes faces adjacentes de l'une des rangées viennent respectivement en applique contre les secondes faces adjacentes de l'autre rangée.

Les six briques ainsi réunies sont ceintes d'un film plastique pour former un seul bloc.

Au surplus, une anse faite d'un ruban plastique est collé en travers du bloc pour pouvoir le suspendre et ainsi de transporter.

Un tel conditionnement fait appel à des matériaux synthétiques à forte empreinte carbone et dont les ressources pour les obtenir ne sont pas illimitées, ce qui conduit à en augmenter progressivement le coût.

Le document DE19743565 A1 constitue la base du préambule de la revendication 1.

Aussi, un problème qui se pose et que vise à résoudre la présente invention est de fournir un procédé de conditionnement d'emballages parallélépipédiques, à plus faible empreinte carbone et plus économique.

Dans ce but, et selon un premier objet, il est proposé un procédé de conditionnement d'emballages parallélépipédiques comprenant les étapes suivantes : on fournit 2N emballages parallélépipédiques, N étant supérieur à 1, chacun des emballages présentant une face supérieure et, deux premières et deux secondes faces adjacentes respectivement opposées l'une de l'autre, chacun desdits emballages comprenant deux coins collés prolongeant ladite face supérieure et respectivement rabattus à plat contre lesdites deux premières faces adjacentes ; on fournit deux plaques en carton adossées l'une à l'autre et présentant deux extrémités reliées ensemble et à l'opposé, deux bordures parallèles repliées à l'opposé l'une de l'autre en formant deux épaulements d'arrêt ; on forme deux rangées de N emballages, seconde face adjacente contre seconde face adjacente, et on réunit lesdites deux rangées, respectivement premières faces adjacentes contre premières faces adjacentes, tandis qu'on porte lesdites deux plaques entre lesdites deux rangées de façon que lesdits deux épaulements d'arrêt viennent s'étendre respectivement sous les 2 fois N/2 coins collés rabattus et que lesdites deux extrémités reliées ensemble s'étendent librement au-dessus des faces supérieures desdits 2N emballages ; et, on fournit une jupe en carton pour venir coiffer lesdites deux rangées réunies, de manière à maintenir lesdits 2N emballages ensemble, tandis que lesdites deux extrémités s'étendent à travers ladite jupe pour pouvoir former poignée.

Ainsi, une caractéristique de l'invention réside dans la mise en œuvre d'un matériau carton pour conditionner les emballages parallélépipédiques. Ce matériau est réalisé avec des fibres de cellulose issues des végétaux. Il fait par conséquent appel à des ressources inépuisables et son empreinte carbone est moindre.

Selon un mode de réalisation de l'invention, N est supérieur ou égal à deux et inférieur ou égal à cinq.

Préférentiellement, N est égal à trois. Autrement dit, on fournit six emballages parallélépipédiques. Usuellement ces emballages sont d'un volume de un litre, ce qui, pour l'essentiel des liquides transportés, correspond sensiblement à 1 kg.

Comme on va l'expliquer, le conditionnement objet de l'invention, tire parti des deux coins collés rabattus à plat contre les deux premières faces adjacentes.

Ainsi, on forme deux rangées de trois emballages de manière à ce que les secondes faces adjacentes de deux emballages d'extrémité viennent s'appliquer contre les deux secondes faces adjacentes opposées d'un emballage central. Ces secondes faces adjacentes sont dépourvues de coins collés rabattus. Elles s'appliquent donc parfaitement à plat les unes contre les autres.

Les deux rangées sont alors réunies en enserrant entre elles les deux plaques en carton adossé l'une à l'autre. Aussi, trois premières faces adjacentes présentant trois coins collés rabattus d'une des rangées viennent en vis-à-vis de trois premières faces adjacentes de l'autre rangée présentant également trois coins collés rabattus. Et les deux plaques en carton sont maintenues pressées entre les deux, les deux bordures parallèles repliées venant s'étendre respectivement sous les deux fois trois coins collés rabattus. Autrement dit, les deux épaulements sont aptes à venir chacun en butée contre les extrémités des trois coins collés rabattus.

Ensuite, grâce à la jupe en carton on vient coiffer les deux rangées de trois emballages pour les maintenir serrés les uns contre les autres. De la sorte, les six emballages peuvent être suspendus par les deux extrémités des plaques reliées ensemble, car les extrémités des coins collés rabattus viennent en butée contre les épaulements d'arrêt des bordures parallèles repliées sans que, ni celles-ci, ni les coins collés rabattus ne puissent s'écarter.

Ainsi, on fait appel exclusivement à un matériau à faible empreinte carbone et de surcroît, aisément recyclable.

Le procédé de conditionnement selon l'invention peut permettre de conditionner plus de six briques, par exemple huit.

Selon un mode de mise en œuvre de l'invention particulièrement avantageux, on fournit un premier flan longitudinal sensiblement rectangulaire et présentant deux bordures transversales parallèles opposées, et on plie ledit premier flan en deux selon une ligne de pliage médiane équidistante desdites bordures transversales, tandis qu'on replie lesdites deux bordures à l'opposé l'une de l'autre, pour fournir lesdites deux plaques. Autrement dit, à partir d'un flan longitudinal d'une seule pièce on forme les deux plaques adossées l'une à l'autre. Et on rabat à 180° et à l'opposée l'une de l'autre les deux bordures respectivement contre les deux plaques. Le bord de ses bordures forme alors l'épaulement.

Préférentiellement, on ménage dans ledit premier flan deux lumières symétriques l'une de l'autre par rapport à ladite ligne de pliage médiane pour former ladite poignée. De la sorte, lorsque le premier flan est plié en deux selon la ligne de pliage médiane, les deux lumières viennent s'étendre en vis-à-vis pour réaliser la poignée. Selon un mode de réalisation de l'invention particulièrement avantageux, chacune desdites bordures présente N-1 échancrures pour former N portions d'épaulement d'arrêt régulièrement espacées les unes des autres. Par exemple, si l'on réunit six emballages, chacune des bordures présente deux échancrures faisant apparaître trois portions d'épaulement d'arrêt. Ainsi, on réalise les échancrures de manière à ce que les portions d'épaulement d'arrêt viennent s'appliquer sensiblement au milieu des premières faces adjacentes. Aussi, les coins collés rabattus s'étendent également au milieu des premières faces adjacentes. Et comme on l'expliquera plus en détail ci-après, les portions d'épaulement d'arrêt viennent s'appliquer entre les arêtes des emballages. Partant, les portions d'épaulement d'arrêt épousent la forme des premières faces adjacentes. De la sorte, elles viennent s'étendre au milieu des premières faces adjacentes et parfaitement en vis-à-vis des coins collés rabattus.

Préférentiellement, lesdites deux bordures sont délimitées par deux lignes de pliage distales, et lesdites N-1 échancrures coupent respectivement lesdites deux lignes de pliage distales. Plus précisément, les échancrures viennent s'étendre sensiblement au-delà des deux lignes de pliage distales. De la sorte, les portions d'épaulement d'arrêt viennent s'ajuster indépendamment les unes des autres contre les coins collés rabattus, lesquels ne sont pas nécessairement totalement alignés. Avantageusement, on fournit un second flan, lequel comprend : un panneau central sensiblement rectangulaire présentant, d'une part deux premiers côtés opposés et deux seconds côtés opposés, et d'autre part une fente médiane s'étendant d'un desdits seconds côtés à l'autre ; deux premiers volets articulés respectivement sur lesdits premiers côtés et présentant chacun deux languettes de liaison opposées ; deux seconds volets articulés respectivement sur lesdits seconds côtés ; et on dresse lesdits premiers volets et lesdits seconds volets par rapport audit panneau rectangulaire pour les relier ensemble au moyen desdites languettes de liaison opposées de manière à fournir ladite jupe en carton.

Les languettes de liaison sont par exemple préalablement encollées et on vient alors dresser tout d'abord les deux premiers volets puis ensuite, on rabat à 90° les quatre languettes de liaison et on dresse les deux seconds volets pour les appliquer contre les quatre languettes de liaison préalablement encollées.

Comme on l'expliquera dans la suite de la description, la jupe en carton peut être formée, directement sur les deux rangées réunies.

Par ailleurs, chacun des emballages parallélépipédiques comprenant un bouchon s'étendant en saillie de ladite face supérieure, ledit panneau rectangulaire présente avantageusement, deux rangées de N découpes pour autoriser le passage desdits bouchons. De la sorte, on peut venir appliquer à plat le panneau rectangulaire central du second flan sur l'ensemble des faces supérieures des emballages parallélépipédiques. Les bouchons s'étendent alors à travers le second flan.

Usuellement, les bouchons s'étendant en saillie au voisinage d'un coin de la face supérieure laquelle est rectangulaire. Aussi, selon un mode de mise en œuvre, ledit panneau rectangulaire présente deux rangées de N découpes ménagées respectivement le long desdits premiers côtés opposés et décalées l'une par rapport à l'autre selon la direction définie par lesdits premiers côtés opposés. De la sorte, après avoir formé les deux rangées de N emballages, seconde face adjacente contre seconde face adjacente, on les réunit, respectivement premières faces adjacentes contre premières faces adjacentes, de façon que les bouchons soient situés à distance des premières faces adjacentes en contact. Conséquemment, les rangées de bouchons sont décalées l'une par rapport à l'autre, puisque les bouchons sont excentrés sur la face supérieure. De la sorte, grâce à la mise en œuvre des deux rangées de N découpes le long desdits premiers côtés opposés, à distance d'une ligne médiane, la liaison de la poignée avec le panneau rectangulaire est plus rigide.

Au surplus, l'un desdits volets transversaux présente deux lignes d'arrachage transversales rejoignant le second côté correspondant de chaque côté de ladite fente médiane. De la sorte, les deux lignes d'arrachage définissent une languette détachable, qui, lorsqu'elle est détachée, permet de désolidariser aisément la jupe des emballages parallélépipédiques pour les libérer.

En outre, le procédé de conditionnement selon l'invention est aisément automatisable. Et pour ce faire, selon une caractéristique avantageuse, on ajuste lesdites deux rangées de N emballages à distance l'une de l'autre avant de les réunir, pour engager lesdites deux plaques entre lesdites deux rangées. Comme on l'expliquera ci-après, une telle caractéristique permet d'assurer une parfaite mise en regard des épaulements et des coins collés rabattus. En effet, les bordures des deux plaques en carton adossées sont repliées, mais elles demeurent sensiblement inclinées par rapport aux deux plaques. Cela est dû aux propriétés de résilience du carton, et après pliage, les bordures tendent à revenir partiellement vers un état initial. Ainsi, lorsque l'on insère les deux plaques entre les deux rangées d'emballages espacées l'une de l'autre, les bords des deux bordures des deux plaques sont alors en appui contre les premières faces adjacentes sous les coins collés rabattus. Lorsqu'on rapproche les deux rangées d'emballages, les deux bordures se redressent et viennent en prise à plat entre les faces adjacentes et les plaques, tandis que le bord des bordures vient s'appliquer précisément en regard de l'extrémité des coins collés rabattus.

Selon un autre objet de l'invention il est proposé un ensemble d'emballages conditionnés conformément au procédé tel que décrit ci-dessus.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels :
[Fig. 1] est une vue schématique de dessus d'un premier flan permettant la mise en œuvre du procédé selon l'invention ;
[Fig. 2] est une vue schématique de dessus d'un second flan permettant la mise en œuvre du procédé selon l'invention ;
[Fig. 3A] est une vue schématique de dessus d'une étape préliminaire de mise en œuvre du procédé selon l'invention ;
[Fig. 3B] est une vue schématique en coupe selon le plan IIIB-IIIB représenté sur la [Fig. 3A] ;
[Fig. 4] est une vue schématique selon la flèche IV illustrées sur la [Fig. 3A] d'une autre étape de mise en œuvre du procédé selon l'invention ;
[Fig. 5] est une vue schématique de détail de l'objet de la [Fig. 4] d'encore une autre étape de mise en œuvre du procédé selon l'invention ;
[Fig. 6] est une vue schématique en coupe selon le plan VI-VI illustrées sur la [Fig. 5] ; et,
[Fig. 7] est un logigramme illustrant le procédé de conditionnement selon l'invention ; et,
[Fig. 8] est une vue schématique en perspective illustrant un ensemble d'emballages conditionnés selon l'invention.

La [Fig. 1] montre, vu de dessus, un premier flan 10 en carton permettant la mise en œuvre du procédé selon l'invention, que l'on décrira en détail dans la suite de la description. Le carton est par exemple issu d'une feuille de carton ondulé double face. Ce premier flan 10 est sensiblement rectangulaire et il présente à ses extrémités, deux bordures transversales 12, 14 opposées l'une de l'autre par rapport à une ligne de pliage médiane 16.

Avantageusement, le premier flan 10 s'étend sur une longueur sensiblement deux fois plus grande que sa largeur. Par exemple, sa largeur est comprise entre 15 cm et 21 cm, tandis que sa longueur est comprise entre 30 cm et 42 cm.

Aussi, les deux bordures transversales 12, 14 sont délimitées par deux lignes de pliage distales 18, 20 équidistantes de la ligne de pliage médiane 16.

En outre, le premier flan 10 présente deux évidements oblongs 22, 24 symétriques l'un de l'autre par rapport à la ligne de pliage médiane 16 et s'étendant transversalement à équidistance des deux bords longitudinaux 26, 28 du premier flan 10.

Aussi, chacune des deux bordures transversales 12, 14 présente ici, deux échancrures 30, 32 écartées l'une de l'autre d'une distance voisine du tiers de la largeur du premier flan 10 et respectivement, espacées des bords longitudinaux 26, 28 du tiers de la largeur du premier flan 10.

Selon une variante de réalisation de l'invention particulièrement avantageuse, les échancrures 30, 32 s'étendent en travers des bordures transversales 12, 14 sensiblement au-delà des lignes de pliage distales 16, 18 respectivement.

Par ailleurs, chacune des deux bordures transversales 12, 14 présente, à leurs extrémités, deux entailles 34, 36. En conséquence, chacune des bordures 12, 14 présente trois portions de bord 38, 40, 42 régulièrement espacées et d'une longueur correspondant sensiblement au sixième de la largeur du premier flan 10. On expliquera plus en détail dans la suite de la description, les avantages de telles caractéristiques.

On se reportera à présent sur la [Fig. 2] montrant un second flan 44 en carton permettant également la mise en œuvre du procédé selon l'invention. Le second flan 44 est réalisé avantageusement en carton ondulé double face également.

Le second flan 44 comprend un panneau rectangulaire central 46 présentant deux premiers côtés opposés 48, 50, et deux seconds côtés opposés 52, 54. Les deux premiers côtés opposés 48, 50 présentent une longueur sensiblement supérieure ou égale à la largeur du premier flan 10.

Aussi, les deux seconds côtés opposés 52, 54 présentent une longueur sensiblement supérieure à la longueur des deux premiers côtés opposés 48, 50.

Le second flan 44 comprend également deux premiers volets 56, 58 articulés respectivement sur les premiers côtés 48, 50 du panneau central 46 et deux seconds volets 60, 62 respectivement articulés sur les deux seconds côtés 52, 54. En outre, les deux premiers volets 56, 58 présentent chacun, deux languettes de liaison opposées 64, 66, lesquelles sont articulées sur les premiers volets 56, 58. Les deux languettes de liaison opposée 64, 66 sont articulées selon des lignes de pliage s'étendant dans le prolongement des deux seconds côtés 52, 54 respectivement.

Aussi, le panneau central 46 présente une fente médiane 68 qui s'étend d'un des deux seconds côtés 52 à l'autre 54.

Par ailleurs, le panneau central 46 présente trois orifices, un premier 70, un deuxième 72 et un troisième 74, régulièrement espacés le long de l'un 50 des deux premiers côtés opposés 48, 50. Parmi les trois orifices, le premier 70 est ménagé le long de l'un 52 des deux seconds côtés opposés 52, 54, tandis que le troisième 74 est situé à distance de l'autre 54 second côté opposé.

En outre, une découpe 76 débouchant dans la fente médiane 68 présente un bord ondulé 78, précisément à l'opposé de la fente 68. On observera que les ondulations du bord ondulé 78 présentent trois creux 80, 82 et 84 respectivement situés au droit des trois orifices 70, 72 et 74. On en expliquera ci-après les raisons et les avantages. Selon un autre mode de mise en œuvre, trois autres orifices sont ménagés de façon régulièrement espacée le long de l'autre 48 des deux premiers côtés opposés. Ils sont régulièrement espacés d'un même pas à partir de l'autre second côté opposé 54. Partant les deux rangées d'orifices sont décalées l'une par rapport l'autre de chaque côté de la fente 68 qui est alors délimitée par la ligne en traits interrompus. Aussi, l'un 62 des deux seconds volets 60, 62 présente deux lignes d'arrachage transversales 83, 85 s'étendant du bord du volet jusqu'au second côté 54 de chaque côté de la fente médiane 68. De la sorte, les deux lignes d'arrachage définissent une languette détachable 87. On en expliquera la fonction dans la suite de la description.

On se référera maintenant au logigramme représenté sur la [Fig. 7], et aux [Fig. 3A] et [Fig. 3B] pour décrire le procédé de conditionnement selon l'invention et conformément à un mode de mise en œuvre non limitatif.

Selon une étape de positionnement 86, la [Fig. 3A] illustre, vu de dessus, 2 × 3 emballages parallélépipédiques 88, ou briques, identiques, et réparties en deux rangées parallèles 90, 92 de trois briques 10.

Chacune des briques 88 présente une face supérieure 94 et, d'une part, deux premières faces adjacentes 96, 98 opposées l'une de l'autre, et d'autre part deux secondes faces adjacentes 100, 102, respectivement opposées l'une de l'autre également.

En l'espèce, les deux premières faces adjacentes 96, 98 sont moins larges que les deux secondes faces adjacentes 100, 102. Par exemple, les premières faces 96, 98 présentent une largeur comprise entre 60 mm et 70 mm, tandis que les secondes faces adjacentes 100, 102 présentent une largeur comprise entre 90 mm et 100 mm. Au surplus, chacune des briques 88, présente un bouchon 104 monté dans un coin de la face supérieure 94.

Ainsi, les trois briques 88 de chacune des deux rangées 90, 92 sont appliquées les unes contre les autres, seconde face adjacente 102 contre seconde face adjacente 100.

On observera également, que selon cette étape de positionnement 86, les deux rangées parallèles 90, 92 sont ajustées, l'une en regard de l'autre de manière à ce que les premières faces adjacentes 96 de l'une des deux rangées 92 viennent respectivement en regard des premières faces adjacentes 98 de l'autre des deux rangées 90. Au surplus, les deux rangées 90, 92 sont ajustées l'une de l'autre à une distance prédéterminée.

Ainsi, la [Fig. 3B] illustre ladite autre 90 des deux rangées 90, 92 de briques 88, vue des premières faces adjacentes 98.

Les briques 88 s'étendent par exemple sur une hauteur comprise entre 170 mm et 180 mm.

Aussi, chacune de leur face supérieure 94, de laquelle s'étend le bouchon 104, se prolonge par deux coins collés 106, 108 rabattus respectivement contre les premières faces adjacentes 96, 98. Ainsi, chacun des coins collés 106, 108 définit une extrémité 110 apte à former une butée s'étendant en saillie des premières faces adjacentes 96, 98.

Un intérêt de l'invention, est précisément de profiter de ces coins collés 106, 108, résultant de la structure des briques 88, pour pouvoir suspendre les deux rangées 98, 92 comme on va l'expliquer ci-après.

Après l'étape de positionnement 86, ou simultanément, on procède à une étape 112 de pliage du premier flan en carton 10 illustré sur la [Fig. 1]. Ainsi, on plie tout d'abord en deux le premier flan 10 selon sa ligne de pliage médiane 16 puis, on replie à l'inverse respectivement les deux bordures transversales 12, 14 à l'opposé l'une de l'autre, suivant leur ligne de pliage distale respective 18, 20. Autrement dit, on plie le flan en carton 10 en W. partant, on obtient deux plaques de carton articulé l'une sur l'autre selon la ligne de pliage médiane 16, et lesquelles présentent à l'opposé deux bordures parallèles repliées à l'opposé l'une de l'autre.

Selon une première étape d'ajustement 114, on vient précisément porter le flan en carton 10 plié en W entre les deux rangées de briques 90, 92 comme illustré sur la [Fig. 4].

Cette [Fig. 4] est une vue des deux rangées 90, 92 selon la flèche IV illustrée sur la [Fig. 3A] avec au surplus le flan en carton 10 plié en W ajusté entre les deux et dont apparaît sur la [Fig. 4], l'un 28 des deux bords longitudinaux 26, 28.

On retrouve sur cette [Fig. 4] les faces adjacentes 98, 96 des briques 88 des deux rangées 90, 92 en regard respectivement les unes des autres et aussi, les coins collés rabattus 108 des briques 88 de l'une des rangées 90 respectivement en regard des coins collés rabattus 106 des briques 88 de l'autre rangée 92.

Le flan 10 plié en W définit ainsi deux plaques 116, 118 réunies ensemble par leurs extrémités supérieures 117, 119, lesquelles sont situées au-dessus du niveau des faces supérieures 94 des briques 88. Et à l'opposé de leur extrémité supérieure 117, 119, les deux bordures transversales 12, 14 sont repliées à l'opposée l'une de l'autre et elles s'étendent en dessous des coins collés rabattus 108, 106.

Aussi, les trois portions de bord 38, 40, 42 des deux bordures transversales 12, 14 sont respectivement orientées vers les extrémités 110 des coins collés rabattus 108, 106.

On observera que, les deux parties de flan 10, tout comme les deux bordures transversales 12, 14, ont été pliées respectivement à 180° l'une par rapport à l'autre, mais qu'elles apparaissent sensiblement écartées les unes des autres, car le carton présente une certaine résilience à la déformation. C'est pourquoi, le flan 10 apparaît ainsi en W.

Comme on va l'expliquer ci-après, cette particularité présente un avantage dans la prochaine étape du procédé selon l'invention.

Ainsi, après l'étape d'ajustement 114, on vient, dans une étape de rapprochement 120 des deux rangées 90, 92 de briques 88, presser les deux rangées 90, 92 l'une contre l'autre de manière à ce que les faces adjacentes 98, 96 des briques 88 des deux rangées 90, 92 en regard les unes des autres viennent en appui en prenant en sandwich le flan en carton 10 plié en W.

Durant ce rapprochement, tout d'abord, les deux fois trois portions de bord 38, 40, 42, 42, 40, 38 des deux bordures transversales 12, 14, viennent respectivement en contact avec les deux fois trois faces adjacentes 98, 96 des briques 88 des deux rangées 90, 92. Comme indiqué ci-dessus, les portions de bord 38, 40, 42, 42, 40, 38 présentent une largeur inférieure à la largeur des faces adjacentes 98, 96 et en conséquence, elles viennent en contact au centre des faces adjacentes 98, 96 à distance des arêtes des briques 88. De la sorte, on s'affranchit de la déformation possible de ces faces adjacentes. En effet, elles peuvent être déformées en creux par rapport au plan défini par les arêtes des briques 88. Et dans ce cas, il est opportun que les portions de bord 38, 40, 42, 42, 40, 38 viennent bien en contact avec les faces adjacentes 98, 96 et non pas sur les arêtes des briques 88. Cela serait en effet le cas si les portions de bord présentaient la même largeur que celle des briques 88

Après que les deux fois trois portions de bord 38, 40, 42, 42, 40, 38 des deux bordures transversales 12, 14, ont été portées respectivement en contact avec les deux fois trois faces adjacentes 98, 96, et le rapprochement se poursuivant, les portions de bord 38, 40, 42, 42, 40, 38 sont entraînées en appui glissant contre les faces adjacentes 98, 96 tandis que les bordures transversales 12, 14, se replie contre les deux plaques 116, 118. Ces deux dernières tendent également à se rapprocher l'une de l'autre.

Lorsque les deux rangées 90, 92 de briques 88 sont finalement pressées l'une contre l'autre, comme illustré en détail sur la [Fig. 5], les bordures transversales 12, 14 sont sensiblement en appui à plat entre les deux plaques 116, 118 et les faces adjacentes 98, 96 respectivement, tandis que les coins collés rabattus 108, 106 sont également sensiblement en appui à plat entre les deux plaques 116, 118 et les faces adjacentes 98, 96 respectivement.

De surcroît, les deux fois trois portions de bord 38, 40, 42, 42, 40, 38 des deux bordures transversales 12, 14, s'étendent respectivement, en formant épaulement, en regard des extrémités 110 des coins collés rabattus 108, 106 de chacune des briques 88.

Lorsque, selon la variante précitée, les échancrures 30, 32 s'étendent sensiblement au-delà des lignes de pliage distales 16, 18, on obtient un meilleur ajustement des trois portions de bord formant épaulement contre les extrémités des coins collés rabattus, lesquels ne sont pas nécessairement ajustés à la même hauteur.

On comprend alors que les deux plaques 116, 118 sont adaptées à être bloquées en translation dans une direction ascendante, puisque les deux fois trois portions de bord 38, 40, 42, 42, 40, 38 sont aptes à venir en butée contre les extrémités 110 des coins collés rabattus 108, 106.

La [Fig. 6] montre selon le plan de coupe VI - VI de la [Fig. 5] et à travers l'une des plaques 116, trois portions de bord 38, 40, 42 formant épaulement et venant en regard des extrémités 110 des coins collés rabattus 108. De la même façon, et à l'opposé, les trois autres portions de bord viennent en regard des extrémités des coins collés rabattus des briques de l'autre rangée.

Aussi, on retrouve l'évidement oblong 22 du premier flan 10 qui vient s'étendre au-dessus de la face supérieure 94 des briques 88. On comprend que l'autre évidement oblong va venir en vis-à-vis de l'évidement oblong 22 pour pouvoir former une poignée comme on l'expliquera ci-après.

Ainsi, partant de cette situation où les deux rangées 90, 92 de briques 88 sont pressées l'une contre l'autre, on vient, dans une étape de liaison 122, appliquer le second flan en carton 44, tel qu'illustré sur la [Fig. 2], sur les deux rangées 90, 92 de manière à ce que le panneau rectangulaire central 46 vienne s'appliquer à plat contre les faces supérieures 94 des briques 88, tandis que les extrémités supérieures 117, 119 des deux plaques 116, 118 réunies ensemble, traversent la fente médiane 68 du panneau central 46, et qu'une première rangée de bouchons 104 s'étendent en travers des trois orifices 70, 72 et 74, la deuxième rangée de bouchons 104 venant s'engager à l'intérieur de la découpe 76 et plus précisément dans les trois creux 80, 82 et 84.

Lorsque, lors de l'étape de positionnement, les 2 × 3 emballages parallélépipédiques 88, tels qu'illustrés sur la [Fig. 3A], sont ajustés de manière que l'une 92 des deux rangées parallèles est retournée de180°, les bouchons 104 sont alors orientés à l'opposé, et après que les deux rangées 90, 92 ont été pressés l'une contre l'autre, on vient alors appliquer le second flan selon l'autre mode de mise en œuvre précité. De la sorte, les 2 × 3 bouchon 104 viennent respectivement s'engager dans les deux rangées d'orifices décalés l'une par rapport à l'autre, tandis que des extrémités supérieures des deux plaques traversent la fente médiane du panneau central.

Aussi, avant d'appliquer le second flan 44 sur les deux rangées 90, 92, ou bien immédiatement après, on procède à l'encollage des deux fois deux languettes de liaison opposées 64, 66.

Ensuite, on rabat les deux premiers volets 56, 58 respectivement contre les premières faces adjacentes 96, 98 libres des deux fois trois briques 88, tandis qu'on rabat les deux fois deux languettes de liaison opposées 64, 66 contre les deux fois deux secondes faces adjacentes 100, 102. Puis on rabat finalement les deux seconds volets 60, 62 du second flan 44 contre les deux fois deux secondes faces adjacentes 100, 102 et on les applique sur les deux fois deux languettes de liaison opposées 64, 66. Et on vient presser les deux seconds volets 60, 62 dans cette position de manière à réaliser leur adhésion avec les languettes.

On forme ainsi une jupe 124, telle que représentée sur la [Fig. 8], qui vient coiffer les deux rangées 90, 92 réunies ensemble et qui maintient les briques 88 les unes contre les autres d'un seul bloc.

De la sorte, le premier flan 10 plié en W est maintenu en prise entre les deux rangées 90, 92. Les deux plaques 116, 118 réunies ensemble traversent ainsi le panneau central 46 et leurs extrémités 117, 119 s'étendent au-dessus des faces supérieures des briques 88 et aussi, au-dessus du panneau central 46 du second flan 44. Autrement dit, la jupe 124 coopère mécaniquement avec le premier flanc 10 plié en W qui la traverse par l'intermédiaire des deux rangées 90, 92 de briques 88.

Les deux évidements oblongs 22, 24 que l'on retrouve sur la [Fig. 8] en vis-à-vis l'un de l'autre et à travers lesquelles il est possible de passer une main, forment ainsi une poignée 126.

De la sorte, l'ensemble des six briques 88 peut être suspendu par l'intermédiaire de la poignée 126. Grâce à la jupe 124, les briques 88 sont maintenues les unes contre les autres, tandis que les deux plaques 116, 118 sont pressées entre les deux rangées 90, 92. En conséquence, les extrémités 110 des coins collés rabattus 108, 106 sont adaptées à venir en appui contre les deux fois trois portions de bord 38, 40, 42, 42, 40, 38 pour retenir les six briques 88 et éviter qu'elles n'échappent à la portée de la jupe 124.

La désolidarisation des briques 88 s'opère simplement en arrachant la languette détachable 87 suivant les lignes d'arrachage transversales 83, 85. Un tel arrachage vient en effet couper la jupe axialement. Et par déformation, elle est aisément détachée des six briques 88.

L'invention concerne également un ensemble d'emballages conditionnés conformément au procédé décrit ci-dessus.

Par ailleurs, l'exemple présenté concerne le conditionnement de deux fois trois emballages parallélépipédiques. Néanmoins, le procédé selon l'invention n'est pas limité à ce nombre d'emballages mais peut concerner par exemple, huit emballages parallélépipédiques ou encore dix emballages. Les dimensions des premier et second flans en carton sont bien évidemment adaptées en conséquence.

## Revendications

1. Procédé de conditionnement d'emballages parallélépipédiques comprenant les étapes suivantes :
- on fournit 2N emballages parallélépipédiques (88), N étant supérieur à 1, chacun des emballages (88) présentant une face supérieure (94) et, deux premières (96, 98) et deux secondes (100, 102) faces adjacentes respectivement opposées l'une de l'autre, chacun desdits emballages (88) comprenant deux coins collés (106, 108) prolongeant ladite face supérieure (94) et respectivement rabattus à plat contre lesdites deux premières faces adjacentes (96, 98) ;
- on fournit deux plaques en carton (116, 118) adossées l'une à l'autre et présentant deux extrémités (117, 119) reliées ensemble, et à l'opposé, deux bordures (12, 14) parallèles repliées à l'opposé l'une de l'autre en formant deux épaulements d'arrêt (38, 40, 42) ;
- on forme deux rangées (90, 92) de N emballages, seconde face adjacente (102) contre seconde face adjacente (100), et on réunit lesdites deux rangées, respectivement premières faces adjacentes (96) contre premières faces adjacentes (98), tandis qu'on porte lesdites deux plaques (116, 118) entre lesdites deux rangées (90, 92) de façon que lesdits deux épaulements d'arrêt (38, 40, 42) viennent s'étendre respectivement sous les 2 fois N/2 coins collés rabattus (106, 108) et que lesdites deux extrémités (117, 119) reliées ensemble s'étendent librement au-dessus des faces supérieures (94) desdits 2N emballages (88) ; ledit procédé étant **caractérisé en ce qu'**on fournit une jupe (124) en carton pour venir coiffer lesdites deux rangées (90, 92) réunies, de manière à maintenir lesdits 2N emballages ensemble, tandis que lesdites deux extrémités s'étendent à travers ladite jupe (124) pour pouvoir former poignée (126).

2. Procédé de conditionnement selon la revendication 1, **caractérisé en ce que** N est égal à 3.

3. Procédé de conditionnement selon la revendication 1 ou 2, **caractérisé en ce qu'**on fournit un premier flan longitudinal (10) sensiblement rectangulaire et présentant deux bordures transversales parallèles opposées (12, 14), et **en ce qu'**on plie ledit premier flan (10) en deux selon une ligne de pliage médiane (16) équidistante desdites bordures transversales, tandis qu'on replie lesdites deux bordures (12, 14) à l'opposé l'une de l'autre, pour fournir lesdites deux plaques (116, 118).

4. Procédé de conditionnement selon la revendication 3, **caractérisé en ce qu'**on ménage dans ledit premier flan (10) deux lumières (22, 24) symétriques l'une de l'autre par rapport à ladite ligne de pliage médiane (16) pour former ladite poignée (126).

5. Procédé de conditionnement selon l'une quelconque des revendications 1 à 4, **caractérisé en ce que** chacune desdites bordures (12, 14) présente N-1 échancrures pour former N portions d'épaulement d'arrêt (38, 40, 42) régulièrement espacées les unes des autres.

6. Procédé de conditionnement selon les revendications 3 et 5, **caractérisé en ce que** lesdites deux bordures (12, 14) sont délimitées par deux lignes de pliage distales (18, 20), et **en ce que** lesdites N-1 échancrures coupent respectivement lesdites deux lignes de pliage distales (18, 20).

7. Procédé de conditionnement selon l'une quelconque des revendications 1 à 5, **caractérisé en ce qu'**on fournit un second flan (44) comprenant :
- un panneau central (46) sensiblement rectangulaire présentant, d'une part deux premiers côtés opposés (48, 50) et deux seconds côtés opposés (52, 54), et d'autre part une fente médiane (68) s'étendant d'un desdits seconds côtés à l'autre ;
- deux premiers volets (56, 58) articulés respectivement sur lesdits premiers côtés (48, 50) et présentant chacun deux languettes de liaison opposées (64, 66) ;
- deux seconds volets (60, 62) articulés respectivement sur lesdits seconds côtés (52, 54) ;
et **en ce qu'**on dresse lesdits premiers volets (56, 58) et lesdits seconds volets (60, 62) par rapport audit panneau rectangulaire (46) pour les relier ensemble au moyen desdites languettes de liaison opposées (64, 66) de manière à fournir ladite jupe en carton (124).

8. Procédé de conditionnement selon la revendication 7, **caractérisé en ce que**, chacun des emballages parallélépipédiques (88) comprenant un bouchon (104) s'étendant en saillie de ladite face supérieure (94), ledit panneau rectangulaire (46) présente deux rangées de N découpes (70, 72, 74 ; 76) pour autoriser le passage desdits bouchons.

9. Procédé de conditionnement selon la revendication 8, **caractérisé en ce que** ledit panneau rectangulaire (46) présente deux rangées de N découpes ménagées respectivement le long desdits premiers côtés opposés (48, 50) et décalées l'une par rapport à l'autre selon la direction définie par lesdits premiers côtés opposés (48, 50).

10. Procédé de conditionnement selon la revendication 6 ou 7, **caractérisé en ce que** l'un desdits seconds volets (62) présente deux lignes d'arrachage transversales (83, 85) rejoignant le second côté (54) correspondant de chaque côté de ladite fente médiane (68).

11. Procédé de conditionnement selon l'une quelconque des revendications 1 à 7, **caractérisé en ce qu'**on ajuste lesdites deux rangées (90, 92) de N emballages (88) à distance l'une de l'autre avant de les réunir, pour engager lesdites deux plaques (116, 118) entre lesdites deux rangées.

12. Ensemble d'emballages conditionnés conformément au procédé selon l'une quelconque des revendications 1 à 9.

## Patentansprüche

1. Verfahren zum Verpacken von parallelepipedischen Verpackungen, umfassend die folgenden Schritte:
- Bereitstellen von 2N parallelepipedischen Verpackungen (88), wobei N größer als 1 ist, wobei jede der Verpackungen (88) eine obere Seite (94) und zwei erste (96, 98) und zwei zweite Seiten (100, 102) aufweist, die einander gegenüberliegend benachbart sind, wobei jede der Verpackungen (88) zwei geklebte Ecken (106, 108) umfasst, die die obere Seite (94) verlängern und jeweils flach gegen die ersten beiden benachbarten Seiten (96, 98) umgeklappt sind;
- Bereitstellen von zwei aneinandergereihte Kartonplatten (116, 118), die zwei miteinander verbundene Enden (117, 119) und gegenüberliegende zwei parallele Ränder (12, 14) aufweisen, die einander gegenüberliegend gefaltet sind und zwei Anschlagschultern (38, 40, 42) bilden;
- Bilden von zwei Reihen (90, 92) aus N Verpackungen, wobei die zweite benachbarte Seite (102) an die zweite benachbarte Seite (100) angrenzt, und Zusammenfügen der beiden Reihen, wobei jeweils die ersten benachbarten Flächen (96) an die ersten benachbarten Flächen (98) angrenzen, während die beiden Platten (116, 118) zwischen den beiden Reihen (90, 92) gebracht werden, so dass sich die beiden Anschlagschultern (38, 40, 42) jeweils unter den 2 mal N/2 geklepten, umgeklappten Klebeecken (106, 108) erstrecken und die beiden miteinander verbundenen Enden (117, 119) sich frei über die oberen Seiten (94) der 2N Verpackungen (88) erstrecken;
wobei das Verfahren **dadurch gekennzeichnet ist, dass** ein Kartonmantel (124) bereitgestellt wird, um die beiden zusammengefügten Reihen (90, 92) so zu gestalten, dass die 2N Verpackungen zusammengehalten werden, während sich die beiden Enden durch den Kartonmantel (124) erstrecken, um einen Griff (126) bilden zu können.

2. Verpackungsverfahren nach Anspruch 1, **dadurch gekennzeichnet, dass** N gleich 3 ist.

3. Verpackungsverfahren nach Anspruch 1 oder 2, **dadurch gekennzeichnet, dass** ein erster Längszuschnitt (10), der im Wesentlichen rechteckig ist und zwei gegenüberliegende parallele Querränder (12, 14) aufweist, bereitgestellt wird und dass der erste Längszuschnitt (10) entlang einer mittleren Faltlinie (16) in gleichem Abstand zu den Querrändern in der Mitte gefaltet wird, während die beiden Ränder (12, 14) einander gegenüberliegend gefaltet werden, um die beiden Platten (116, 118) bereitzustellen.

4. Verpackungsverfahren nach Anspruch 3, **dadurch gekennzeichnet, dass** in dem ersten Zuschnitt (10) zwei Öffnungen (22, 24) vorgesehen sind, die in Bezug auf die mittlere Faltlinie (16) symmetrisch zueinander sind, um den Griff (126) zu bilden.

5. Verpackungsverfahren nach einem der Ansprüche 1 bis 4, **dadurch gekennzeichnet, dass** jeder der Ränder (12, 14) N-1 Aussparungen aufweist, um N regelmäßig voneinander beabstandete Anschlagschulterabschnitte (38, 40, 42) zu bilden.

6. Verpackungsverfahren nach den Ansprüchen 3 und 5, **dadurch gekennzeichnet, dass** die beiden Ränder (12, 14) durch zwei distale Faltlinien (18, 20) begrenzt sind und dass die N-1 Aussparungen jeweils die beiden distalen Faltlinien (18, 20) schneiden.

7. Verpackungsverfahren nach einem der Ansprüche 1 bis 5, **dadurch gekennzeichnet, dass** ein zweiter Zuschnitt (44) bereitgestellt wird, der Folgendes umfasst:
- ein im Wesentlichen rechteckiges mittleres Paneel (46), das einerseits zwei gegenüberliegende erste Seiten (48, 50) und zwei gegenüberliegenden zweite Seiten (52, 54) und andererseits einen mittleren Schlitz (68) aufweist, der sich von einer der zweiten Seiten zu der anderen erstreckt;
- zwei erste Klappen (56, 58), die jeweils an den ersten Seiten (48, 50) angelenkt sind und jeweils zwei gegenüberliegende Verbindungslaschen (64, 66) aufweisen;
- zwei zweite Klappen (60, 62), die jeweils an den zweiten Seiten (52, 54) angelenkt sind;
und dass die ersten Klappen (56, 58) und die zweiten Klappen (60, 62) in Bezug auf das rechteckige Paneel (46) aufgerichtet werden, um sie mittels der gegenüberliegenden Verbindungslaschen (64, 66) miteinander zu verbinden, um den Kartonmantel (124) bereitzustellen.

8. Verpackungsverfahren nach Anspruch 7, **dadurch gekennzeichnet, dass** jede der parallelepipedischen Verpackungen (88) einen Verschluss (104) umfasst, der sich vorstehend von der oberen Seite (94) erstreckt, wobei das rechteckige Paneel (46) zwei Reihen von N Ausschnitten (70, 72, 74; 76) aufweist, um das Durchführen des Verschlusses zu ermöglichen.

9. Verpackungsverfahren nach Anspruch 8, **dadurch gekennzeichnet, dass** das rechteckige Paneel (46) zwei Reihen von N Ausschnitten aufweist, die jeweils entlang der ersten gegenüberliegenden Seiten (48, 50) angebracht und in der von den ersten gegenüberliegenden Seiten (48, 50) definierten Richtung zueinander versetzt sind.

10. Verpackungsverfahren nach Anspruch 6 oder 7, **dadurch gekennzeichnet, dass** eine der zweiten Klappen (62) zwei Querausreißlinien (83, 85) aufweist, die auf jeder Seite des mittleren Schlitzes (68) mit der entsprechenden zweiten Seite (54) verbunden sind.

11. Verpackungsverfahren nach einem der Ansprüche 1 bis 7, **dadurch gekennzeichnet, dass** die beiden Reihen (90, 92) von N Verpackungen (88) im Abstand zueinander eingestellt werden, bevor sie zusammengefügt werden, um die beiden Platten (116, 118) zwischen den beiden Reihen einzufügen.

12. Verpackungseinheit, die gemäß dem Verfahren nach einem der Ansprüche 1 bis 9 verpackt ist.

## Claims

1. Method for packaging parallelepiped packages comprising the following steps:
- 2N parallelepiped packages (88) are provided, with N being greater than 1, each of the packages (88) having an upper face (94) and two first (96, 98) and two second adjacent faces (100, 102) that are respectively opposite one another, each of said packages (88) comprising two glued corners (106, 108) extending from said upper face (94) and respectively folded flat against said two first adjacent faces (96, 98);
- two cardboard plates (116, 118) provided back to back, with two ends (117, 119) connected together, and on the opposite side, two parallel edges (12, 14) folded away from each other to form two stop shoulders (38, 40, 42) ;
- two rows (90, 92) of N packages are formed, with the second adjacent face (102) against the second adjacent face (100), and these two rows are joined with the first adjacent faces (96) against the first adjacent faces (98), while the two plates (116, 118) are positioned between said two rows (90, 92) so that said two stop shoulders (38, 40, 42) extend respectively beneath the two times N/2 folded glued corners (106, 108), and said two ends (117, 119) connected together extend freely above the upper faces (94) of said 2N packages (88);
said method being **characterised in that** a cardboard sleeve (124) is provided to cover said two joined rows (90, 92), thereby holding said 2N packages together, while said two ends extend through said skirt (124) to form a handle (126).

2. Packaging method according to Claim 1, **characterised in that** N is equal to 3.

3. Packaging method according to either one of Claims 1 or 2, **characterised in that** a first longitudinal blank (10) is provided that is substantially rectangular and has two opposing parallel transverse edges (12, 14), and **in that** said first blank (10) is folded in half along a median fold line (16) equidistant from said transverse edges, while folding said two edges (12, 14) in opposite directions, to form said two plates (116, 118).

4. Packaging method according to Claim 3, **characterised in that** two openings (22, 24) are provided in said first blank (10) which are symmetrical with respect to said median fold line (16) to create said handle (126).

5. Packaging method according to one of Claims 1 to 4, **characterised in that** each of said edges (12, 14) has N-1 notches to form N stop shoulder portions (38, 40, 42) regularly spaced apart from each other.

6. Packaging method according to Claims 3 and 5, **characterised in that** said two edges (12, 14) are delimited by two distal fold lines (18, 20), and **in that** said N-1 notches respectively intersect said two distal fold lines (18, 20).

7. Packaging method according to one of Claims 1 to 5, **characterised in that** a second blank (44) is provided, comprising:
- a substantially rectangular central panel (46) featuring, on the one hand, two first opposite sides (48, 50) and two second opposite sides (52, 54), and on the other hand, a median slot (68) extending from one of said second sides to the other;
- two initial flaps (56, 58) hinged respectively on said first sides (48, 50) and each featuring two opposing connecting tabs (64, 66);
- two second flaps (60, 62) hinged respectively on said second sides (52, 54);
and **in that** said first flaps (56, 58) and said second flaps (60, 62) are arranged in relation to said rectangular panel (46) to connect them together using the said opposing connecting tabs (64, 66), so as to provide said cardboard sleeve (124).

8. Packaging method according to Claim 7, **characterised in that**, each of the parallelepiped packages (88) comprising a cap (104) that extends outward from said upper face (94), said rectangular panel (46) features two rows of N cut-outs (70, 72, 74; 76) to allow the passage of said caps.

9. Packaging method according to Claim 8, **characterised in that** said rectangular panel (46) has two rows of N cut-outs formed respectively along said first opposite sides (48, 50) and offset from one another in the direction defined by said first opposite sides (48, 50).

10. Packaging method according to Claim 6 or 7, **characterised in that** one of said second flaps (62) has two transverse tear lines (83, 85) connecting to the corresponding second side (54) on either side of said median slot (68).

11. Packaging method according to one of Claims 1 to 7, **characterised in that** said two rows (90, 92) of N packages (88) are spaced apart before being joined together, in order to position said two plates (116, 118) between said two rows.

12. Set of packages packaged in accordance with the method according to one of Claims 1 to 9.
